# EUROPÄISCHE PATENTSCHRIFT

(11) **EP 1 044 078 B1**
(45) Veröffentlichungstag und Bekanntmachung des Hinweises auf die Patenterteilung: **24.04.2002**
(21) Anmeldenummer: 98966970.0
(22) Anmeldetag: 21.12.1998
(51) Int. Cl.: B21D 1/00

(54) **ROHRVERBINDUNG**
PIPE CONNECTION
RACCORD TUBULAIRE

(30) Priorität: 24.12.1997 DE 19757962
(43) Veröffentlichungstag der Anmeldung: 18.10.2000
(73) Patentinhaber: SAXONIA UMFORMTECHNIK GmbH, D-73037 Göppingen (DE)
(72) Erfinder: KRALL, Stefan, D-73105 Dürnau (DE)
(74) Vertreter: Strych, Werner Maximilian Josef, Dr.
(86) Internationale Anmeldenummer: EP9808391
(87) Internationale Veröffentlichungsnummer: WO9933589

(56) Entgegenhaltungen:
- DE-C- 713 551
- GB-A- 312 453
- US-A- 2 754 573
- US-A- 5 280 675
- PATENT ABSTRACTS OF JAPAN vol. 008, no. 220 (M-330), 6. Oktober 1984 & JP 59 104226 A (HITACHI SEISAKUSHO KK), 16. Juni 1984
- PATENT ABSTRACTS OF JAPAN vol. 009, no. 311 (M-436), 7. Dezember 1985 & JP 60 145228 A (NIPPON KENTETSU KK), 31. Juli 1985

## Beschreibung

Die Erfindung betrifft ein Verfahren zum Verbinden mehrerer nebeneinander liegender Bauteile in Längsrichtung miteinander gemäß dem Oberbegriff des Anspruchs 1.

In industriellen Anwendungen müssen häufig viele nebeneinander liegende, oft sehr dünne, plattenförmige Bauteile miteinander gehandhabt werden. z.B. bei dem Bett einer Strickmaschine. Zu diesem Zweck wird eine Vielzahl solcher Bauteile zu einem Paket miteinander verbunden, wodurch die Handhabung, insbesondere der Austausch, erheblich erleichtert werden. Dies ist besonders dann wichtig, wenn es sich bei den Bauteilen um Verschleißteile handelt, und dementsprechend ein Austausch relativ häufig vorgenommen werden muß. Eine Herstellung aus dem vollen Material, z.B. mittels Fräsen, ist besonders bei dünnen Bauteilen nicht mehr möglich bzw. nicht wirtschaftlich.

Dabei sind bisher unterschiedliche Möglichkeiten bekannt, um diese Bauteile, die meist aus Metall, insbesondere einem kohlenstoffhaltigen härtbaren Stahl bestehen, miteinander zu verbinden.

Eher unüblich ist dabei das Verschweißen, da durch die notwendige Schweißtemperatur Verzug der Bauteile auftreten kann, und insbesondere auch beim Schweißen die Relativlage der Bauteile zueinander sich sehr leicht ändern kann.

Eine andere Möglichkeit besteht im Verkleben, was jedoch gerade bei Bauteilen mit nur geringer Kontaktfläche zueinander eine nur begrenzt belastbare Verbindung ergibt, und darüber hinaus bei einer großen Anzahl von Bauteilen pro Paket ebenfalls eine zeitaufwendige Methode ist.

Es ist ferner bekannt, die Bauteile dadurch zu einem Paket zu verbinden, daß die Bauteile - z. B. an ihren freien Enden - in einen anderen Werkstoff eingegossen werden. Bei niedriger Anforderung an die Belastbarkeit kann das Eingießen in Kunststoff erfolgen, bei höherer Belastbarkeit in eine niedrigschmeizende Metall-Legierung, beispielsweise eine Bleilegierung, oder in Neusilber.

Ein Nachteil besteht darin, daß durch das Eingußmaterial das Gewicht des Paketes drastisch erhöht wird, insbesondere beim Eingießen in Metall. Das eingegossene Paket ist dabei nicht selten zehnmal so schwer wie das Paket ohne das Eingußmaterial, gerade wenn es sich bei den Bauteilen um sehr dünne und kleine Werkstücke, wie etwa den Platinen einer Wirkmaschine, handelt.

Ein weiterer Nachteil besteht darin, daß das Eingießen vorzugsweise an den freien Enden der Bauteile geschehen muß, da ein Eingießen im mittleren Bereich sehr viel aufwendiger ist und zudem der Schwund des Vergussmateriales beim Abkühlen masslich berücksichtigt werden muss, was grosser Erfahrung bedarf. Gerade die freien Endbereiche der Bauteile dienen jedoch häufig als Funktionsflächen und müssen frei zugänglich sein.

Es ist weiterhin bekannt, die Bauteile auf Paßstifte aufzufädeln, indem in den Bauteilen miteinander fluchtende Bohrungen vorhanden sind, durch die die Paßstifte hindurchgeführt werden. Der gewünschte Abstand zwischen den einzelnen Bauteilen kann durch jeweils zwischengelegte Distanzhülsen erzielt werden.

Ein weiterer Nachteil besteht darin, daß die benötigten Paßstifte mit sehr geringen Maßtoleranzen gefertigt werden müssen und entsprechend teuer sind. Darüber hinaus ist das Anordnen von Distanzhülsen zwischen den Platinen beim Auffädeln schwierig und zeitaufwendig. Zudem ergibt sich dabei das Problem des Summenfehlers bei den Distanzhülsen.

Weiterhin ist es bekannt, parallel zueinander liegende Bauteile zu verbinden mittels Auffädeln solcher Platinen auf ein Rohr, und anschließendes Aufweiten des Rohres, bis der Außendurchmesser des Rohres kraftschlüssig in den entsprechenden Durchlässen der Bauteile anliegt Derartiges ist insbesondere für die Herstellung von Wärmetauschern, beispielsweise aus DE-A-2 830 690 oder JP-A-59-156523 bekannt. Dabei wird ein am Ende einer Schub- bzw. Zugstange befestigtes Aufweitelement sowohl hindurchgeschoben als auch hindurchgezogen, und dabei zusätzlich nicht direkt entlang des aufzuweitenden Rohres bewegt, sondern entlang einer dazwischen angeordneten Zwischenhülse.

Ferner ist es aus JP-A-2-205212 bekannt, das Aufweiten durch Hindurchschieben eines Aufweitdomes zu bewerkstelligen, und diesen Aufweitdorn direkt entlang der Innenfläche des aufzuweitenden Rohres gleiten zu lassen. Der Außendurchmesser des Rohres wird dabei im Bereich zwischen den Bauteilen nicht stärker aufgeweitet als im Bereich der Durchlässe durch diese Bauteile.

Aus der GB-A-312453 ist ein Verfahren gemäß dem Oberbegriff des Anspruchs 1 bekannt, in dem ein Rohr durch fluchtende Bohrungen der Platinen hindurchgeschoben und anschließend aufgeweitet wird mit Hilfe eines durch das Rohr hindurchgeschobenen Aufweitdornes.

### a) Technische Aufgabe

Es ist daher die Aufgabe gemäß der vorliegenden Erfindung, ein Verfahren insbesondere zur Herstellung eines Paketes zu schaffen, wobei die Herstellung einfach, kostengünstig und reproduzierbar hinsichtlich der Vorspannkraft der Verbindung durchzuführen ist, insbesondere das ein Verschleißteil darstellende Aufweitelement kostengünstig und leicht auszutauschen sein soll und das herzustellende Paket eine Längsbeabstandung der einzelnen Bäuteile bzw.

Platinen nicht nur durch Kraftschluß sondern zusätzlich durch Formschluß aufweist.

### b) Lösung der Aufgabe

Diese Aufgabe wird durch die Merkmale des Anspruchs 1 gelöst. Vorteilhafte Ausführungsformen ergeben sich aus den Unteransprüchen.

Dadurch, daß in die miteinander fluchtenden Durchlässe der Bauteile ein Rohr eingeschoben wird, und dieses Rohr anschließend so weit aufgeweitet wird, daß die einzelnen Bauteile fest auf dem Rohr sitzen, ergeben sich deutliche Vorteile gegenüber den bisherigen Befestigungsmethoden:

Dabei muß das zum Hindurchschieben verwendete Rohr weniger paßgenau sein als ein Paßstift, da nicht das Spiel zwischen dem Außendurchmesser des Rohres im Ausgangszustand und dem Innendurchmesser des Durchlasses der Bauteile das spätere Bewegungsspiel der Bauteile innerhalb des Paketes bestimmt, wie bei einem Paßstift.

Vielmehr müssen die einzelnen Bauteile beim Verbinden lediglich in der richtigen Relativlage zueinander angeordnet werden. Zum einen ist das Einschieben des Rohrs einfach, da ausreichend Spiel, ca. ein bis zwei Hundertstel Millimeter, zwischen dem Außendurchmesser des Rohrs und dem Innendurchmesser des Durchlasses vorhanden sein darf. Zum anderen wird die Verbindung mit den Bauteilen erst durch das Aufweiten des Rohrs vollzogen, und somit werden selbst geringe Positions- oder Maßabweichungen der Durchlässe in den Bauteilen hierdurch ausgeglichen. Dies vereinfacht und verbilligt die Herstellung der einzelnen Bauteile. Darüber hinaus muß auch das Rohr selbst hinsichtlich des Außendurchmessers und auch der Wandstärke nur Anforderungen erfüllen, die deutlich unter den engen Toleranzen eines Paßstiftes liegen.

Beispielsweise beträgt die Wandstärke des Rohrs zwischen 0,1 und 0,4 mm, der Durchmesser des Rohrs wird sich dagegen mit der Größe der Bauteile relativ stark ändern. Ein üblicher Durchmesser für Bauteile, die eine Höhe von ca. 10 bis 20 mm aufweisen, ist 3 mm.

Während die einzelnen Bauteile meist aus einem kohlenstoffhaltigen, also einem härtbarem, bei der Verbindung jedoch ungehärteten, Stahl wie C80 oder C100 bestehen, wird für das Rohr meist ein Chromnickelstahl verwendet.

Nach der Erfinding erfolgt die Aufweitung, die vor allem auch über unterschiedlich lange Rohre und unter geringem Verschleiß der beteiligten Bauteile möglich ist, durch Hindurchschieben einer Posen Kugel in Längsrichtung durch das Innere des Rohres, wobei die Kugel einen Durchmesser hat, der größer ist als der Innendurchmesser des Rohrs. Die Kugel wird mechanisch mittels einer Schubstange vorwärtsgeschoben. Das Rohr selbst muß dabei in Gegenrichtung von einem Anschlag gehalten werden. Durch diese Aufweitung legt sich - im Bereich der engen Durchlässe durch die Bauteile - der sich erweiternde Außendurchmesser des Rohrs eng am Innenumfang des Durchlasses an. Bei sehr dünnen, instabilen Bauteilen kann dabei sogar ein begrenztes Ausbiegen dieser Bauteile aus ihrer Ebene heraus erfolgen, wobei dieses Ausbiegen jedoch aufgrund der Eigenelastizität des Bauteils dennoch in einem festen Sitz des Bauteils auf dem Äußendurchmesser des Rohrs resultiert.

In der Regel und/oder zusätzlich wird jedoch im Bereich der Bauteile das Material des Rohrs aufgrund der Aufweitung innerhalb der Durchlässe keinen Platz mehr finden, und in Längsrichtung in die daneben befindlichen Bereiche, beispielsweise in den Abstandsbereich zwischen den einzelnen Bauteilen, fließen. Durch dieses Fließen des Materials ergeben sich im Bereich zwischen den Bauteilen bzw. zwischen den Durchlässen der Bauteile Ausbuchtungen des Rohrs nach außen, welche zusätzlich eine formschlüssige Festlegung der Bauteile auch in der gewünschten Axialposition auf dem Rohr bewirken.

Die Aufweitung in radialer Richtung führt gleichzeitig zu einer Verkürzung des Rohrs, die sich bei den beschriebenen Größenverhältnissen im Bereich von etwa 1 % der Ausgangslänge des Rohrs bewegt. Diese automatische Verkürzung tritt insbesondere auch beim Aufweiten mittels Hindurchschiebens einer Kugel auf und ist deshalb vorteilhaft, weil in vielen Anwendungsfällen das aus den miteinander verbundenen Bauteilen entstehende Paket eine bestimmte maximale Länge nicht überschreiten darf. Wenn man in einem solchen Fall als Ausgangslänge der Rohre, also vor dem Aufweiten, die Maximallänge des Pakets wählt, kann man sicher sein, daß das fertig erstellte Paket diese vorgegebene Maximalgrenze nicht überschreitet.

Falls die Bauteile in Längsrichtung entlang des Rohrs unmittelbar hintereinander liegen, werden vorzugsweise Aufweitungen an wenigstens einer der Stirnseiten des Durchlasses vorgesehen werden, die notwendig sind, um in diese Aufweitung hinein das beim Aufweiten des Rohrs sich verlagernde Rohrmaterial fließen zu lassen, und dadurch einen Formschluß in Längsrichtung zu erzielen. Bei Bauteilen, die nicht einstückig, soridern beispielsweise nachträglich durch Verschweißen etc. aus in Längsrichtung wenigstens zwei hintereinanderliegenden Bauteilen oder Platinen bestehen, können zu diesem Zweck nur in einem der beiden miteinander verbundenen Teile des Bauteils die Durchlässe für die Verbindung mit dem aufgeweiteten Rohr dimensioniert werden, während in den anderen Teilen des Bauteils die Durchlässe zwar fluchtend, jedoch mit größerem Durchmesser gewählt werden, wobei der vergrößerte Durchmesser wiederum der Aufnahme des sich verlagernden Rohrmaterials beim Aufweiten dient.

### c) Ausführungsbeispiele

Eine Ausführungsform gemäß der Erfindung ist nachfolgend anhand der Figuren beispielhaft näher beschrieben. Es zeigen:
- Fig. 1: eine Ansicht eines durch das erfindungsgemäßen Verfahren hergestellten Paketes, betrachtet in Längsrichtung der Rohre 3,
- Fig. 2: eine Schnittdarstellung des Paketes entlang der Linie X-X;
- Fig. 3: einen anderen Aufbau des Paketes in gleicher Blickrichtung wie Fig. 2 mit einem Aufweitverfahren gemäß dem Stand der Technik und
- Fig. 4: ein wiederum abgewandeltes Paket in Blickrichtung der Fig. 3, wobei das Aufweiten ebenfalls gemäß dem stand der Technik erfolgt.

Fig. 1 zeigt das Paket, welches aus in Blickrichtung hintereinander liegenden Platinen 1a bzw. 1b besteht und diese Platinen 1a, 1b verbindenden Rohre 3 besteht. In dem Bereich, in dem sich die Platinen überdecken, sind drei Rohre 3 parallel zueinander durch entsprechend fluchtende Durchlässe 2a, 2b, 2c der Platinen 1 a, 1 b hindurchgeschoben, auf welchen die Platinen 1a, 1b festsitzen.

Die drei Durchlässe 2a, 2b, 2c bzw. die darin hindurchgeschobenen Rohre 3 liegen nicht auf einer Linie, sondern bilden ein Dreieck.

Möglich wäre es auch, wenigstens eines der Rohre 3 durch einen solchen Durchlaß hindurchzuschieben, welcher sich in dem Bereich oberhalb der strichpunktierten Linie befindet, sich also ausschließlich durch die Platinen 1a hindurch erstreckt.

Bei dem Paket der Fig. 1 handelt es sich um ein Nadelbett einer Flachstrickmaschine.

Der innere Aufbau und Zusammenhalt des Paketes ist besser anhand der Figuren 2 bis 4 zu erkennen, welche den Zustand der Erzeugung der Verbindung zwischen dem Rohr 3 einerseits und den Platinen 1a, 1b, ... bzw. 1, 1' andererseits in Blickrichtung X - X zeigen.

Fig. 2 besteht dabei aus nebeneinander liegenden Platinen 1a, 1b, ..., die in Längsrichtung 10 unmittelbar aneinander anliegen. Jede Platine 1a, 1b, ... besteht dabei aus zwei Teilplatinen 1, 1', die z. B. über eine Punktschweissung, die Verschweissungen 16, zu einer Einheit miteinander verbunden sind.

Gemäß der Darstellung in Fig. 1 ragt dabei die Teilplatine 1' weiter nach oben, so daß bei einem fertigen Paket die Teilplatinen 1' miteinander eine Führung für ein dazwischen geführtes Bauteil darstellen, wobei der Nutengrund dieser Führung durch die Teilplatinen 1 gebildet wird.

Falls das Paket - wie in Fig. 2 dargestellt - stimseitig mit der gleichen Art von Teilplatine enden muß, besteht eine der Platinen entweder aus drei Teilplatinen 1, 1', 1, welche miteinander verschweißt sind, wie am linken Ende der Fig. 2 dargestellt, oder nur aus einer einzigen Teilplatine 1.

Bereits vor dem Verschweißen der Teilplatinen miteinander sind in jeder der Teilplatinen 1, 1' Durchlässe 2, 2' in fluchtender Position zueinander vorhanden, jedoch mit unterschiedlicher Größe: Während in z. B. den Teilplatinen 1 die Durchlässe 2 eine Größe aufweisen; die nur um ein sehr geringes Spiel 17, beispielsweise 1 bis 2/100 mm, größer ist als der Außendurchmesser 4 des Rohrs 3 im Ausgangszustand, die Durchlässe 2', die sich in den Platinen 1' demgegenüber deutlich größer, und fluchtend, also konzentrisch, zu den Durchlässen 2 in den Teilplatinen 1 angeordnet, und in dieser Relativlage über die Verschweissung 16 miteinander verbunden.

Bei fluchtender Ausrichtung der kleineren Durchlässe 2 kann somit durch jeden Durchlaß 2 des gesamten Paketes, also gemäß Fig. 1 in diesem Fall durch drei Durchlässe 2a, 2b, 2c jeweils ein Rohr 3 hindurchgeschoben werden. Das Rohr 3 hat dabei eine bestimmte Ausgangslänge La, betrachtet in Längsrichtung 10, wie in Fig. 2 eingezeichnet.

Der Außendurchmesser des Rohrs 3 und ebenso der Innendurchmesser der Durchlässe 2a, 2b, 2c hat dabei eine runde Kontur, jedoch können auch andere Konturen verwendet werden.

Anschließend wird das Rohr 3 mit den Platinen 1a, 1b, ... verbunden, indem in Längsrichtung 10 von einer Stirnseite her eine Kugel 7 in das Rohr 3 eingeführt und durch das Rohr vollständig hindurchgeschoben wird, deren Außendurchmesser 9 größer ist als der Innendurchmesser 12 des Rohrs 3 im Ausgangszustand. Die Kugel 7 wird mittels einer Schubstange 8 vorwärts geschoben und dabei drückt das Rohr 3 in Längsrichtung 10 stirnseitig gegen einen Anschlag 18, der jedoch nicht in das Innere des Rohrs 3 vorsteht.

Dabei findet eine mechanische Aufweitung des Rohrs 3 statt, wobei ein Kaltfließen, also eine plastische Verformung des Materials des Rohrs 3 bei nahezu Raumtemperatur, erfolgt. Im Bereich der kleineren Durchlässe 2 wird das Material des Rohrs 3 zunächst so weit nach außen gedrückt; bis es den Innenumfang des Durchlasses 2 erreicht hat. Ein weiteres Ausweichen radial nach außen ist nicht möglich, weshalb das Rohrmaterial sich in Längsrichtung 10 bewegt und zu den größeren Durchlässen 2' hin gedrückt wird, und in deren Bereich sich dann radial nach außen bewegt, und dabei Aufwölbungen 19, 19' nach außen bildet.

Die größeren Durchlässe 2' sollten dabei so groß gewählt sein, daß diese Aufwölbungen 19 möglichst den Innenumfang der größeren Ausnehmungen 2' nicht mehr erreichen.

Je nach Fließfähigkeit des Materials des Rohrs 3 werden sich dabei Aufwölbungen 19 ergeben, deren seitlicher Anstieg in den Flanken nur sehr flach verläuft, oder solche Aufwölbungen 19', deren seitliche Flanken relativ stark geneigt sind.

Während das radiale nach Außenpressen des Rohrmaterials im Bereich der kleinen Durchlässe 2 die entsprechenden Platinen 1 nur kraftschlüssig in axialer Richtung hält, bewirken die Aufwölbungen 19 dagegen eine formschlüssige axiale Festlegung der Platinen auf dem Außenumfang des Rohrs 3, wobei natürlich die Aufwölbungen 19' mit steileren Seitenflanken den besseren Formschluß bieten.

Durch die Verlagerung des Materials des Rohrs 3 im wesentlichen radial nach außen tritt insgesamt in der Regel eine Verkürzung der Ausgangslänge La des Rohrs 3 auf einen um etwa 0,5 bis 2 % geringere Länge L ein. Da die resultierende Länge L die Länge des Pakets in Längsrichtung 10 darstellt, indem die Rohre 3 in der Regel stirnseitig über die erste und letzte Platine 1 vorstehen, kann damit sichergestellt werden, daß bei einer vorgegebenen Obergrenze der Gesamtlänge des Pakets dies eingehalten wird, sofern als Ausgangslänge La der Rohre 3, die für alle Rohre eines Pakets die gleiche ist, die Maximallänge des fertigen Paketes gewählt wird.

Falls die Teilplatinen1, 1' nicht miteinander verbunden sind, also die Schweisspunkte 16 fehlen, sind die Teilplatinen 1' mit dem grossen Durchlass nach Fertigstellung des Paketes um das Rohr 3 schwenkbar.

Fig. 3 zeigt - in gleicher Blickrichtung wie Fig. 2 - ein Paket mit einem anderen inneren Aufbau. Das Paket gemäß Fig. 3 besteht aus identischen, jeweils einstückigen, Platinen 1a, 1b, 1c, ... die in einem bestimmten Abstand 20 parallel zueinander angeordnet sind. Zur Herstellung des Paketes werden dabei die Platinen 1a, 1b, 1c, ... im richtigen Abstand zueinander vorpositioniert und danach das Rohr 3 durch die Durchlässe 2 hindurchgeschoben, wobei die Durchlässe 2 den kleineren Durchlässen 2 in den Platinen 1 der Fig. 2 in ihrer Relation zum Rohr 3 entsprechen.

Auch hierbei ergibt sich das gewünschte Kaltfließen des Materials des Rohrs 3 durch Aufweitung des Rohrs in Form von Aufwölbungen 19 bzw. 19' zwischen den Platinen 1a, 1b, 1c,...

Gemäß Fig. 3 erfolgt hier das Aufweiten gemäß dem Stand der Technik mittels eines Aufweitdornes 14, der wie die Kugel 7 in Längsrichtung durch das Rohr geschoben wird, und mit seiner breitesten Stelle den Innendurchmesser des Rohrs 3 aufweitet, und damit auch dessen Außendurchmesser analog zur Vorgehensweise der Fig. 2 vergrößert. Gegenüber einer Kugel 3 hat ein solcher Aufweitdorn 14 den Nachteil, daß der Verschleiß immer an derselben Stelle, nämlich der breitesten Stelle des Aufweitdorns 14, welcher im weiteren Verlauf sich nach hinten verjüngt, stattfindet, während bei einer Kugel 3 der Verschleiß gleichmäßig über die gesamte Kugeloberfläche stattfindet. Zusätzlich ist dabei ein wesentlich grösserer Arbeitshub als bei Verwendung einer losen Kugel notwendig, da ein Dorn entweder vollständig zurückgezogen werden muss, oder auf der Gegenseite, also nach dem Hindurchschieben, abgenommen werden muss. Dafür ist bei einem Aufweitdom 14 die Handhabung aufgrund einer festen Verbindung mit der Schubstange einfacher.

Fig. 4 zeigt einen Aufbau eines Paketes, bei dem die Platinen 1a, 1b, 1c unmittelbar aneinander anliegen, jedoch jeweils einstückige Platinen sind.

Die Durchlässe 2 werden üblicherweise als Bohrungen oder Stanzungen hergestellt. Um dem Material des Rohrs 3 ein Ausweichen radial nach außen und zwar ungleichmäßig über die axiale Länge verteilt zu ermöglichen, sind die Durchlässe 2a, 2b, 2c, ... jeweils von den Stirnseiten der Platinen 1a, 1b, 1c, her mit einer Aufweitung 15 in Form einer Ansenkung des Bohrlochs ausgestattet. Diese Aufweitung kann auch nur jeweils auf einer Seite der Platine vorhanden sein. Ebenso kann die Aufweitung nur in bestimmten Winkelbereichen des Umfangs des Durchlasses vorhanden sein.

### BEZUGSZEICHENLISTE

- 1a, 1b, 1c: Platinen
- 2: Durchlaß
- 3: Rohre
- 4: Außendurchmesser
- 6: Wandstärke
- 7: Kugel
- 8: Schubstange
- 9: Außendurchmesser Kugel
- 10: Längsrichtung
- 11: Querrichtung
- 12: Innendurchmesser Rohr
- 13: Paket
- L: Länge Paket
- LA: Ausgangslänge Rohr
- 14: Aufweitform
- 15: Aufweitung
- 16: Verschweissung
- 17: Spiel
- 18: Anschlag
- 19, 19': Aufwölbung

## Patentansprüche

1. Verfahren zum Verbinden mehrerer nebeneinander Piegender Bauteile in Längsrichtung (10) miteinander, insbesondere von Platinen (1), deren Hauptebenen quer zur Längsrichtung (10) liegen, zu einem Paket (13), wobei
a) in wenigstens einen fluchtenden Durchlaß (2) der Bauteile, insbesondere Platinen (1a, 1b, 1c) wenigstens ein Rohr (3) in Längsrichtung (10) eingeschoben wird.
b) wobei der Außendurchmesser (4) des Rohres (3) nur geringfügig kleiner als der Durchlaß (2), und
c) Aufweiten des Rohres (3), bis durch die Vergrößerung des Außendurchmessers (4) die Bauteile, insbesondere die Platinen (1a, 1b, 1c), fest auf dem Rohr (3) sitzen,
d) als Außenkontur der Durchlässe und Außendurchmesser der Rohre runde Konturen gewählt werden,
e) der Außendurchmesser des Rohres so gewählt wird, daß im Bereich zwischen den einzelnen Platinen (1a, 1b, 1c) im Endzustand der Außendurchmesser des Rohres (3) größer ist als im Bereich der Durchlässe (2) durch die einzelnen Platinen (1a, 1b, 1c), in dem die Außenwandung des Rohrs (3) im Endzustand fest an den Innendurchmessern der durch Durchlässe (2) anliegt,
**dadurch gekennzeichnet, daß**
f) das Aufweiten der Rohre mittels Hindurchschieben einer losen Kugel mit Hilfe einer Schubstange (8) geschieht, dessen Außendurchmesser größer ist als der Innendurchmesser (12) des Rohres im Ausgangszustand, jedoch kleiner als die Größe des Durchlasses (2) in den Platinen (1) im Ausgangszustand, um das Aufweitelement im direkten Kontakt mit dem Innendurchmesser des Rohres hindurchschieben zu können, so daß bei der Kugel (7) der Verschleiß gleichmäßig über die gesamte Kugeloberfläche stattfindet.

2. Verfahren nach Anspruch 1,
**dadurch gekennzeichnet, daß**
das Rohr (3) aus Metall, insbesondere aus Chrom-Nickel-Stahl, besteht.

3. Verfahren nach einem der vorhergehenden Ansprüche,
**dadurch gekennzeichnet, daß**
die Wandstärke (6) des Rohres zwischen 0,1 und 0,4 mm beträgt.

4. Verfahren nach einem der vorhergehenden Ansprüche,
**dadurch gekennzeichnet, daß** beim Hindurchschieben der Kugel (7) mittels der Schubstange (8) durch das Rohr das gegenüberliegende Ende des Rohres dabei gegen einen Anschlag gedrückt wird.

5. Verfahren nach einem der vorhergehenden Ansprüche,
**dadurch gekennzeichnet, daß**
das Aufweiten des Rohres nur im Bereich zwischen den einzelnen Platinen (1a, 1b, 1c) erfolgt.

6. Verfahren nach einem der vorhergehenden Ansprüche,
**dadurch gekennzeichnet, daß**
die Bauteile, insbesondere Platinen, in Längsrichtung (10) unmittelbar aneinander anschließen und die Durchlässe (2a, 2b, 2c) an wenigstens einem stirnseitigen Ende soweit aufgeweitet sind, daß die Aufweitung zur Aufnahme des beim Aufweiten des Rohres (3) mittels Fließen verdrängten Materials genügt.

7. Verfahren nach einem der vorhergehenden Ansprüche,
**dadurch gekennzeichnet, daß**
die Durchlässe (2a, 2b, 2c) an beiden Stirnseiten aufgeweitet sind.

8. Verfahren nach einem der vorhergehenden Ansprüche,
**dadurch gekennzeichnet, daß**
die Bauteile bzw. Platinen aus mehreren in Längsrichtung aneinander anschlieβenden, insbesondere fest miteinander verbundenen, insbesondere punktverschweißten, Teilplatinen (1, 1') bestehen, und die einander entsprechenden miteinander fluchtenden Durchlässe (2, 2') unterschiedlich groß sind und konzentrisch zueinander liegen, wobei nur der kleinere Durchlaß (2) so dimensioniert ist, daß bei Aufweitung des hindurchgeschobenen Rohres (3) eine feste Verbindung mit dem Rohr (3) erfolgt.

9. Verfahren nach einem der vorhergehenden Ansprüche,
**dadurch gekennzeichnet, daß**
die Bauteile, insbesondere Platinen, mehrere Durchlässe (2a, 2b, 2c) aufweisen.

10. Verfahren nach einem der vorhergehenden Ansprüche,
**dadurch gekennzeichnet, daß**
bei mehr als zwei Durchlässen (2a, 2b, 2c, ...) die Durchlässe nicht in einer Ebene liegen.

11. Verfahren nach einem der vorhergehenden Ansprüche,
**dadurch gekennzeichnet, daß**
zur Herstellung eines Paketes mit definierter Länge (L) ein bzw. mehrere Rohre (3) mit demgegenüber größerer Ausgangslänge (LA) verwendet werden und die Aufweitung der Rohre durch fortlaufende Aufweitung entlang der Längsrichtung geschieht.

## Claims

1. A process for connecting a plurality of components disposed in mutually juxtaposed relationship to each other in the longitudinal direction (10), in particular sinkers (10), whose main planes are in transverse relationship with the longitudinal direction (10), to form an array (13), wherein
a) at least one tube (3) is introduced in the longitudinal direction (10) into at least one aligned opening (2) in the components, in particular sinkers (1a, 1b, 1c),
b) wherein the outside diameter (4) of the tube (3) is only slightly smaller than the opening (2), and
c) expansion of the tube (3) until the components, in particular the sinkers (1a, 1b, 1c) are fixed on the tube (3) by the increase in the outside diameter (4),
**characterized in that**
d) round contours are selected as the outside contour of the openings and the outside diameters of the tubes, and
e) the outside diameter of the tube is so selected that, in the region between the individual sinkers (1a, 1b, 1c), in the final condition, the outside diameter of the tube (3) is larger than in the region of the openings (2) through the individual sinkers (1a, 1b, 1c) by the outside wall of the tube (3) in the final condition bearing fixedly against the inside diameters of the openings (2),
f) expansion of the tubes is effected by means of pushing a loose ball through the tubes by means of a thrust bar (8), the outside diameter thereof being larger than the inside diameter (12) of the tube in the initial condition but smaller than the size of the opening (2) in the sinkers (1) in the initial condition in order to be able to push the expansion member through the tube in direct contact with the inside diameter of the tube,

2. A process as set forth in claim 1
**characterised in that** the tube (3) comprises metal, in particular chromium nickel steel.

3. A process as set forth in one of the preceding claims
**characterised in that** the wall thickness (6) of the tube is between 0.1 and 0.4 mm.

4. A process as set forth in one of the preceding claims
**characterised in that** during the pushing of the ball (7) by means of a thrust bar (8) through the tube the opposite end of the tube is pressed against an abutment.

5. A process as set forth in one of the preceding claims
**characterised in that** expansion of the tube is effected only in the region between the individual sinkers (1a, 1b, 1c).

6. A process as set forth in one of the preceding claims
**characterised in that** the components, in particular sinkers, directly adjoin each other in the longitudinal direction (10) and the openings (2a, 2b, 2c) are enlarged at at least one end to such an extent that the enlargement portion is sufficient to receive the material which is displaced by means of flow upon expansion of the tube (3).

7. A process as set forth in one of the preceding claims
**characterised in that** the openings (2a, 2b, 2c) are enlarged at both side faces.

8. A process as set forth in one of the preceding claims
**characterised in that** the components or sinkers comprise a plurality of sinker portions (1, 1') which adjoin each other in the longitudinal direction and in particular are fixedly connected together, more particularly by spot welding, and the mutually corresponding mutually aligned openings (2, 2') are of different sizes and are disposed in mutually concentric relationship, wherein only the smaller opening (2) is so dimensioned that upon expansion of the tube (3) pushed therethrough a fixed connection is made to the tube (3).

9. A process as set forth in one of the preceding claims
**characterised in that** the components, in particular sinkers, have a plurality of openings (2a, 2b, 2c).

10. A process as set forth in one of the preceding claims
**characterised in that** with more than two openings (2a, 2b, 2c,...) the openings are not in one plane.

11. A process as set forth in one of the preceding claims
**characterised in that** to produce an array of a defined length (L) one or more tubes (3) of an initial length (LA) which is larger than the defined length are used and expansion of the tubes is effected by continuous expansion along the longitudinal direction.

## Revendications

1. Procédé pour la liaison en un paquet (13) de plusieurs composants entre eux dans la direction longitudinale (10), en particulier de platines dont les plans principaux sont transversaux à la direction longitudinale (10),
a) dans au moins un passage aligné (2) des composants, en particulier des platines (1a, 1b, 1c), au moins un tube (3) étant introduit dans la direction longitudinale (10).
b) le diamètre externe (4) du tube (3) n'étant que légèrement inférieure à celui du passage (2), et
c) le tube (3) étant élargi jusqu'à ce que les composants, en particulier les platines (1a, b, c) reposent fixement sur le tube (3) grâce à l'agrandissement du diamètre externe (4),
d) des contours ronds ont été choisis comme contour externe de passages et du diamètre externe des tubes,
e) le diamètre externe du tube est sélectionné de sorte que dans la zone entre les différentes platines (1a, 1b, 1c) à l'état final, le diamètre externe du tube (3) est plus grand que dans la zone des passages (2) à travers les différentes platines (1a, 1b, 1c), dans le fait que la paroi externe du tube (3) s'applique à l'état final fixement aux diamètres internes des passages (2), **caractérisé en ce que**
f) l'élargissement des tubes s'effectue par insertion d'une bille détachée à l'aide d'une tige de poussée (8) dont le diamètre externe est plus grand que le diamètre interne (12) du tube à l'état initial, cependant plus petit que la taille du passage (2) dans les platines (1) à l'état initial pour pourvoir faire passer l'élément d'élargissement en contact direct avec le diamètre interne du tube de sorte qu'avec la bille (7), l'usure s'effectue de manière homogène sur l'ensemble de la surface de la bille.

2. Procédé selon la revendication 1, **caractérisé en ce que** le tube (3) se compose de métal en particulier d'acier-nickelchrome.

3. Procédé selon l'une des revendications précédentes, **caractérisé en ce que** l'épaisseur de paroi (6) du tube est comprise entre 0,1 et 0,4 mm.

4. Procédé selon l'une des revendications précédentes, **caractérisé en ce qu'**à l'introduction de la bille (7), l'extrémité opposée du tube est pressée contre une butée au moyen de la tige de poussée (8) à travers le tube.

5. Procédé selon l'une des revendications précédentes, **caractérisé en ce que** l'élargissement du tube s'effectue uniquement dans la zone entre les différentes platines (1a, 1b, 1c).

6. Procédé selon l'une des revendications précédentes, **caractérisé en ce que** les composants en particulier les platines se suivent directement dans le sens longitudinal (10) et les passages (2a, 2b, 2c) sont élargis à au moins une extrémité frontale suffisamment pour que l'élargissement suffise au logement du matériau refoulé par écoulement lors de l'élargissement du tube (3).

7. Procédé selon l'une des revendications précédentes, **caractérisé en ce que** les passages (2a, 2b, 2c) sont élargis sur les faces frontales.

8. Procédé selon l'une des revendications précédentes, **caractérisé en ce que** les composants respectivement les platines se composent de plusieurs platines partielles (1, 1') se suivant dans le sens longitudinal en particulier reliées fixement entre elles en particulier soudées par point, et les passages (2, 2') alignés et correspondants entre elles sont de dimensions différentes et sont concentriques entre elles, uniquement le plus petit passage (2) étant dimensionné de sorte que lors de l'élargissement du tube introduit (3) il se réalise une liaison fixe avec le tube (3).

9. Procédé selon l'une des revendications précédentes, **caractérisé en ce que** les composants, en particulier des platines, présentent plusieurs passages (2a, 2b, 2c).

10. Procédé selon l'une des revendications précédentes, **caractérisé en ce qu'**en présence de plus de deux passages (2a, 2b, 2c,...), les passages ne sont pas dans un plan.

11. Procédé selon l'une des revendications précédentes, **caractérisé en ce que** pour la fabrication d'un paquet d'une longueur définie (L), on utilise un respectivement plusieurs tubes (3) avec une longueur initiale (LA) comparativement plus grande et l'élargissement des tubes s'effectue par l'élargissement continu le long du sens longitudinal.
